# EUROPÄISCHE PATENTSCHRIFT

(11) **EP 0 146 731 B1**
(45) Veröffentlichungstag und Bekanntmachung des Hinweises auf die Patenterteilung: **11.01.1989**
(21) Anmeldenummer: 84113210.3
(22) Anmeldetag: 02.11.1984
(51) Int. Cl.: F02F 7/00, F02B 77/02

(54) **Hohler, rohrartiger Keramikkörper**
Hollow tube-like ceramic body
Corps céramique creux tubulaire

(30) Priorität: 22.12.1983 DE 3346394
(43) Veröffentlichungstag der Anmeldung: 03.07.1985
(73) Patentinhaber: Dr.Ing.h.c. F. Porsche Aktiengesellschaft, 70435 Stuttgart (DE)
(72) Erfinder: Körkemeier, Hans, Dipl.-Ing., D-7251 Weissach (DE)

(56) Entgegenhaltungen:
- EP-A- 0 119 499
- FR-A- 2 308 787
- FR-A- 2 365 705
- FR-A- 2 408 557

## Beschreibung

Die Erfindung bezieht sich auf einen hohlen, rohrartigen Keramikkörper für gasführende Kanäle, vorzugsweise Auslaßkanäle in einem Zylinderkopf einer Brennkraftmaschine.

Keramikkörper der eingangs genannten Gattung werden in einen beispielsweise aus einer Aluminiumlegierung bestehenden Zylinderkopf eingegossen. Beim Gießen wirken auf diesen Keramikkörper relativ hohe Belastungen - Gieß-, Schrumpf-, Erstarrungsdrücke -, die eine steife Querschnittsform - kreisrund, oval - erfordern. Eine solche Querschnittsform läßt sich schwerlich über die gesamte Länge eines beispielsweise heißgasführenden Kanals des Zylinderkopfs realisieren, weil im Bereich einer Bohrung für eine Ventilführung der Kanal örtlich eingeschnürt ist (DE-AS 27 50 290). Eine derartige Einschnürung ist durch Querschnittsgestaltung des Kanals auszugleichen, um eine Querschnittsverkleinerung, die den Gasdurchstrom beeinträchtigen würde, zu vermeiden.

Versuche haben gezeigt, daß ein in diesem Sinne gestalteter, d. h., eine örtliche Einschnürung aufweisender Keramikkörper den beim Gießen auftretenden Belastungen nicht standhält.

Aufgabe der Erfindung ist es daher, an einem rohrartigen, hohlartigen Keramikkörper solche Vorkehrungen zu treffen, daß er einerseits an die konstruktiven Gegebenheiten in einem Kanal anpaßbar ist und andererseits den beim Gießen auftretenden Belastungen standhält.

Erfindungsgemäß wird diese Aufgabe durch die kennzeichnenden Merkmale des Anspruchs 1 gelöst. Weitere, die Erfindung ausgestaltende Merkmale sind in den folgenden Ansprüchen enthalten.

Die mit der Erfindung hauptsächlich erzielten Vorteile sind darin zu sehen, daß durch die aus druckfestem Werkstoff bestehende Verdickung, die die Einschnürung ausfüllt, der Keramikkörper eine solche Festigkeit aufweist, daß er den beim Vergießen mit dem Zylinderkopf auftretenden Beanspruchungen gut standhält.

Als Werkstoff für die Verdickung eignet sich Zirkonoxid, wobei mit diesem, beispielsweise durch Plasmaspritzen aufgebrachten Zirkonoxid auch die gesamte äußere Oberfläche des Keramikkörpers beschichtet ist. Diese, eine aufgerauhte Oberfläche aufweisende Beschichtung gewährleistet ein gutes Eingießverhalten des Keramikkörpers, und sie unterstützt auch seine Wärmeisolation gegenüber dem Zylinderkopf. Weist der Keramikkörper zwei Rohrabschnitte auf, die in ein einziges Rohrstück übergehen - Hosenform -, und ist zwischen den Rohrabschnitten die Verdickung als Abstützung vorgesehen, so ist sichergestellt, daß auch dieser Keramikkörper die beim Gießen des Zylinderkopfs auftretende Drücke ohne Beschädigung aushält.

In der Zeichnung werden Ausführungsbeispiele der Erfindung gezeigt, die nachstehend näher beschrieben sind.

Es zeigt
Fig. 1 einen Längsschnitt durch einen Keramikkörper nach der Erfindung,
Fig. 2 einen Schnitt nach der Linie 11-11 der Fig. 1,
Fig. 3 eine Seitenansicht eines weiteren Keramikkörpers gemäß der Erfindung,
Fig. 4 eine Ansicht in Pfeilrichtung A der Fig. 3,
Fig. 5 einen Schnitt nach der Linie V-V der Fig. 3.

In Fig. 1 ist ein hohler, rohrartiger Keramikkörper 1 (Tialit Keramik) dargestellt, der in einen Auslaßkanal 2, also einen heißgasführenden Kanal eines nur bereichsweise dargestellten, aus einer Aluminiumguß-Legierung bestehenden Zylinderkopf 3 eingesetzt ist. Der Keramikkörper 1 weist eine im wesentlichen konstante Wandstärke auf, die durch das Herstellungsverfahren entsteht.

Der Zylinderkopf 3 besitzt eine vertikale Bohrung 4, die mit einer büchsenartigen, in den Auslaßkanal 2 hineinragenden Erweiterung 5 versehen ist. In die Bohrung 4 eingepreßt ist eine Führungsvorrichtung 6 für ein Ventil 7, daß die Gasdurchströmung im Keramikkörper 1 steuert.

Im Bereich der Bohrung 4 bzw. benachbart von dieser weist der Keramikkörper 1 eine Einschnürung 8 auf, die sich aufgrund des Anschlusses des Keramikkörpers an die Bohrung 4 bzw. die Erweiterung 5 und seiner strömungsoptimierten Querschnittsform ergibt.

Die Einschnürung 8 ist aus Festigkeitsgründen mit einer Verdickung 9 ausgefüllt, deren Außenseite 10 erhaben bzw. konvex ist. Die Verdickung 9 ist außerhalb der Einschnürung 8 bei B und C an den Formverlauf des Keramikkörpers 1 angepaßt. Durch diese Ausbildung weist der Keramikkörper 1 im Bereich der Verdickung 9 eine konvexe Form auf, die der Ausbildung des Keramikkörpers 1 auf der gegenüberliegenden Seite 11 ähnlich ist.

Die Verdickung 9 besteht aus dem Werkstoff Zirkonoxid, das durch Plasmaspritzen aufgebracht ist ; der Keramikkörper 1 ist an der Außenseite mit einer Beschichtung 12 aus besagtem Werkstoff versehen.

Gemäß den Fig. 3,4 und 5 weist ein Keramikkörper 13 zwei mit Abstand zueinander verlaufende Rohrabschnitte 14, 15 auf, die bei 16 in ein einziges Rohrstück 17 (Hosenform) übergehen. Beide Rohrabschnitte 14, 15 verlaufen innerhalb von nicht gezeigten Auslaßkanälen eines Zylinders, d. h., pro Zylinder sind zwei Auslaßventile vorgesehen. Damit die beim Gießen bei D und E auftretenden Kräfte an dem Keramikkörper 13 keine ihn beschädigende Momente verursachen, ist zwischen den Rohrabschnitten 14, 15 eine Verdickung 18 vorgesehen, die eine Stützfunktion ausübt. Die Verdickung 18 füllt nach Fig. 5 den Raum zwischen den Rohrabschnitten 14, 15 aus, wobei Begrenzungen 19, 20 der Verdickung ebenfalls erhaben ausgeführt sind und in den Formverlauf der Rohrabschnitte 14, 15 übergehen. Die Verdickung erstreckt sich über die Höhe und die Länge der Rohrabschnitte 14, 15.

Es ist aber auch denkbar, eine Verdickung 21 lediglich als örtliche Abstützung zwischen den Rohrabschnitten 14, 15 vorzusehen, was in den Fig. 3 und 4 schematisch dargestellt ist.

## Patentansprüche

1. Hohler, rohrartiger Keramikkörper für gasführende Kanäle eines Zylinderkopfs einer Brennkraftmaschine, der wenigstens eine Querschnittseinschnürung umfaßt, dadurch gekennzeichnet, daß zur Festigkeitsoptimierung des Keramikkörpers (1) die Einschnürung (8) an ihrer äußeren Oberfläche eine sie ausfüllende druckfeste Verdickung (9, 18, 21) aufweist.

2. Hohler, rohrartiger Keramikkörper nach Anspruch 1, dadurch gekennzeichnet, daß die Außenseite der Verdickung (9, 18) erhaben ausgeführt ist.

3. Hohler, rohrartiger Keramikkörper nach Anspruch 2, dadurch gekennzeichnet, daß die Außenseite der Verdickung (9) außerhalb der Einschnürung (8) bei (B und C) an den Formverlauf des Keramikkörpers (1) angepaßt ist.

4. Hohler, rohrartiger Keramikkörper nach den Ansprüchen 1 bis 3, dadurch gekennzeichnet, daß die Verdickung (9, 18, 21) aus Zirkonoxid besteht.

5. Hohler, rohrartiger Keramikkörper nach Anspruch 4, dadurch gekennzeichnet, daß die gesamte äußere Oberfläche des Keramikkörpers (1, 13) mit Zirkonoxid beschichtet ist.

6. Hohler, rohrartiger Keramikkörper nach einem oder mehreren der vorhergehenden Ansprüche, dadurch gekennzeichnet, daß der Keramikkörper (13) zumindest zwei getrennt verlaufende Rohrabschnitte (14, 15) aufweist, die in ein einziges Rohrstück (17) übergehen, wobei der Raum zwischen den Rohrabschnitten (14, 15) durch eine zusätzliche Verdickung (18, 21) ausgefüllt ist, die als Abstützung zwischen den Rohrabschnitten (14, 15) vorgesehen ist.

7. Hohler, rohrartiger Keramikkörper nach Anspruch 6, dadurch gekennzeichnet, daß sich die Verdickung über die Höhe und Länge der Rohrabschnitte erstreckt.

8. Hohler, rohrartiger Keramikkörper nach Anspruch 6, dadurch gekennzeichnet, daß die Verdickung (21) lediglich örtlich vorgesehen ist.

## Claims

1. Hollow, tubular ceramic body for gas ducts of a cylinder head of an internal combustion engine, which comprises at least one cross-section contraction, characterised in that to optimise the stability of the ceramic body (1) the contraction (8) has on its outside surface a pressure- resistant thickening (9, 18, 21) filling it up.

2. Hollow, tubular ceramic body according to Claim 1, characterised in that the outside of the thickening (9, 18) is bowed.

3. Hollow, tubular ceramic body according to Claim 2, characterised in that the outside of the thickening (9) outside the contraction (8) at (B and C) is adjusted to the contour of the ceramic body (1).

4. Hollow, tubular ceramic body according to Claims 1 to 3, characterised in that the thickening (9, 18, 21) is made of zirconium oxide.

5. Hollow, tubular ceramic body according to Claim 4, characterised in that the entire outer surface of the ceramic body (1, 13) is coated with zirconium oxide.

6. Hollow, tubular ceramic body according to one or more of the preceding claims, characterised in that the ceramic body (13) has at least two separately extending pipe sections (14,15), which pass over into a single pipe piece (17), whereby the space between the pipe sections (14, 15) is filled up by an additional thickening (18, 21), which is provided as a support between the pipe sections (14, 15).

7. Hollow, tubular ceramic body according to Claim 6, characterised in that the thickening extends over the height and length of the pipe sections.

8. Hollow, tubular ceramic body according to Claim 6, characterised in that the thickening (21) is provided locally only.

## Revendications

1. Corps céramique creux tubulaire destiné à des conduits acheminant les gaz d'une culasse de cylindre d'un moteur à combustion interne, qui comporte au moins un rétrécissement de sa section transversale, caractérisé en ce que pour optimiser la résistance du corps céramique (1), le rétrécissement (8) présente sur sa face extérieure une surépaisseur (9, 18, 21) résistant à la compression et qui le remplit.

2. Corps céramique creux tubulaire selon la revendication 1, caractérisé en ce que la face extérieure de la surépaisseur (9, 18) est en relief.

3. Corps céramique creux tubulaire selon la revendication 2, caractérisé en ce que la face extérieure de la surépaisseur (9) est adaptée, à l'extérieur du rétrécissement (8), en (B et C) à la forme du corps céramique (1).

4. Corps céramique creux tubulaire selon les revendications 1 à 3, caractérisé en ce que la surépaisseur (9,18, 21 ) est en oxyde de zirconium.

5. Corps céramique creux tubulaire selon la revendication 4, caractérisé en ce que toute la surface extérieure du corps céramique (1, 13) est recouverte d'oxyde de zirconium.

6. Corps céramique creux tubulaire selon une ou plusieurs des revendications 1 à 5, caractérisé en ce que le corps céramique (13) comporte au moins deux sections de tubes (14, 15) séparées qui se prolongent par un tube (17) unique, l'espace compris entre les sections de tube (14, 15) étant rempli par une surépaisseur (18, 21) supplémentaire qui sert d'appui entre les sections de tube (14, 15).

7. Corps céramique creux selon la revendication 6, caractérisé en ce que la surépaisseur s'étend sur toute la hauteur et la longueur des sections de tube.

8. Corps céramique creux tubulaire selon la revendication 6, caractérisé en ce que la surépaisseur (21) n'est prévue que localement.
